# EUROPÄISCHE PATENTSCHRIFT

(11) **EP 1 133 444 B1**
(45) Veröffentlichungstag und Bekanntmachung des Hinweises auf die Patenterteilung: **03.07.2002**
(21) Anmeldenummer: 99970980.1
(22) Anmeldetag: 01.10.1999
(51) Int. Cl.: B65H 29/58, B07C 3/06

(54) **WEICH FÜR FLACHE, FLEXIBLE SENDUNGEN IN SENDUNGSSORTIERMASCHINEN**
SWITCH POINT FOR FLAT, FLEXIBLE POSTAL ARTICLES IN SORTING MACHINES
DISPOSITIF D'AIGUILLAGE POUR OBJETS DE CORRESPONDANCE PLATS ET SOUPLES DANS LES MACHINES A TRIER

(30) Priorität: 28.10.1998 DE 19849748
(43) Veröffentlichungstag der Anmeldung: 19.09.2001
(73) Patentinhaber: Siemens Production and Logistics Systems AG, 90475 Nürnberg (DE)
(72) Erfinder: ZIMMERMANN, Armin, D-78464 Konstanz (DE)
(74) Vertreter: Berg, Peter
(86) Internationale Anmeldenummer: DE9903167
(87) Internationale Veröffentlichungsnummer: WO0024661

(56) Entgegenhaltungen:
- EP-A- 0 255 684
- DE-C- 4 317 042
- GB-A- 2 023 104
- US-A- 4 251 000
- US-A- 5 150 894

## Beschreibung

Die Erfindung betrifft eine Weiche für flache, flexible Sendungen in Sendungssortiermaschinen nach dem Oberbegriff des Anspruches 1.

Diese Weichen leiten die Sendungen gesteuert in die entsprechenden Transportstränge und Sortierfächer der Sendungssortiermaschinen. Dabei werden die Sendungen in den Transportsträngen zwischen zwei Transportriemen eines Deckbandsystems eingeklemmt transportiert. Die Transportriemen sind schmaler als die Sendungen in ihrer Höhe. Bei entsprechenden bekannten Weichen befindet sich am Ende des Weichenbereiches in Transportrichtung zwischen den beiden Eingängen der abführenden Deckbandsysteme das Schwenklager eines keilförmigen, entgegen der Transportrichtung gerichteten Leitelementes.
Dieses Leitelement bildet je nach Schwenkstellung einen Kanal für die Sendungen zwischen seiner Seitenwand in dem jeweiligen äußeren durchgehenden Transportriemen.
Laufen die Sendungen durch den Weichenbereich, ist es möglich, daß insbesondere gebogene oder geknickte Sendungen gegen das Schwenklager stoßen und eine Störung auslösen. Damit ein ordnungsgemäßer Ablauf in der Sortiermaschine gewährleistet ist, muß sich das Ablenkelement in seiner jeweiligen Endstellung befinden, bevor eine Sendung in die Weiche einläuft. Sollen die Abstände zwischen den Sendungen für einen hohen Maschinendurchsatz möglichst klein gehalten werden, müßten die Ablenkelemente der Weichen schon zu einem Zeitpunkt umschalten, zu dem die vorherige Sendung die Weiche noch nicht verlassen hat. Dies ist aber in diesem Fall nur eingeschränkt möglich, da bei einem zeitigen Umschalten die vorherige Sendung mit ihren hinteren Bereichen gegen einen Transportriemen gedrückt wird, wodurch entweder die Sendung zerstört werden kann oder die Weiche nicht ordnungsgemäß schalten kann.

Die DE 4 317 042 C offenbart eine Weiche für flache, flexible Sendungen gemäß dem Oberbegriff von Anspruch 1.

Der im Anspruch 1 angegebenen Erfindung liegt die Aufgabe zugrunde, eine gattungsgemäße Weiche zu schaffen, die gegenüber bekannten Weichen geringere Störungsraten aufweist und kleinere minimale Abstände zwischen den Sendungen erlaubt.

Durch die Verwendung der zwei miteinander fest verbundenen, starren Teilablenkelemente, zwischen denen die Sendungen geleitet werden, und die Anordnung der Schwenkachse seitlich außerhalb der im Weichenbereich auseinanderlaufenden Transportriemen am Beginn des Weichenbereiches in Transportrichtung gesehen, wird eine Berührung der Sendungen mit der Schwenkachse vermieden. Ein weiterer Vorteil besteht darin, daß auch bei sehr geringen Abständen zwischen den Sendungen und dem dadurch ggf. notwendigen Umschwenken des Ablenkelementes in die andere Abtransportrichtung, bevor die vorherigen Sendungen die Weiche verlassen haben, die vorherigen Sendungen mit dem hinteren Teil nicht mit den beschriebenen negativen Folgen gegen die Transportriemen gedrückt werden, sondern von den Transportriemen weg frei umgebogen werden.

In einer vorteilhaften Ausbildung nach Anspruch 2 ist zur Aufwandsreduzierung die Achse einer Umlenkrolle, an der zu Beginn des Weichenbereiches die durchgehenden Transportriemen in die abzweigenden Richtungen umgelenkt werden, gleichzeitig die Schwenkachse des Ablenkelementes.

Nach Anspruch 3 ist es vorteilhaft, als Antrieb für das Ablenkelement einen steuerbaren Drehantrieb, z.B. einen Drehmagneten mit zwei einstellbaren Endlagen einzusetzen.

Nachfolgend wird die Erfindung in einem Ausführungsbeispiel anhand der Zeichnung näher erläutert.

Dabei zeigen
- FIG 1: eine schematische Draufsicht auf eine Weiche zur Ablenkung der Sendungen in den rechten Transportpfad
- FIG 2: eine schematische Draufsicht auf eine Weiche zur Ablenkung der Sendungen in den linken Transportpfad
- FIG 3: eine perspektivische Darstellung einer Weiche mit einer gemeinsamen Achse für Umlenkrolle und Schwenkelement

In der Weiche gemäß FIG 1 werden Sendungen, die zwischen zwei Transportriemen 4,5 eingeklemmt antransportiert werden, auf zwei Richtungen verteilt. Dazu laufen die Transportriemen 4,5 an einer Umlenkrolle 6 auseinander und werden jeweils zu einer weiteren Umlenkrolle geleitet, über die ein Transportriemen geführt ist, so daß an diesen Rollen beginnend das Transportsystem mit zwei Transportriemen, zwischen denen eingeklemmt die Sendungen transportiert werden, weitergeführt wird. Die auseinanderlaufenden Transportriemen 4,5 müssen nicht zwangsläufig durchgehend sein, sie können auch über Rollen getrennt werden. Am Beginn des Weichenbereiches, annähernd auf der Höhe der Umlenkrolle 6, nur auf der anderen Seite der beiden Transportriemen 4,5 befindet sich die Schwenkachse 3 des Ablenkelementes. Dieses Ablenkelement besteht aus zwei starren Teilablenkelementen 1,2 die in Transportrichtung nebeneinander und annähernd parallel zueinander angeordnet sind. Sie sind außerhalb der Brieflaufebene, in diesem Fall unterhalb über eine Bodenplatte fest miteinander verbunden. Die Teil-ablenkelemente 1,2 sind nach rechts geschwenkt und leiten somit die Sendungen zwischen dem Teilablenkelement 1 und dem Transportriemen 4 in den rechten Transportpfad. Damit die Teilablenkelemente 1,2 die Schwenkbewegungen ausführen können, ohne dabei die Transportriemen 4,5 zu berühren, besitzen sie dafür notwendige Aussparungen, die in der Draufsicht nicht zu erkennen sind.

In der FIG 2 sind die Teilablenkelemente 1,2 nach links geschwenkt, so daß die Sendungen zwischen dem Transportriemen 5 und dem Teilablenkelement 2 in den linken Transportpfad geleitet werden. Wie zu erkennen, ist jeweils nur ein Teilablenkelement 1 oder 2 innerhalb des Sendungslaufbereiches, während sich das andere Teilablenkelement außerhalb befindet. Innerhalb des Sendungslaufbereiches sind keine Hindernisse vorhanden, da im Gegensatz zum Stand der Technik die Schwenkachse nicht im Sendungslaufbereich, sondern neben diesem angeordnet ist. Damit können insbesondere gebogene und geknickte Sendungen den Weichenbereich frei passieren. Sollen die Abstände zwischen den Sendungen möglichst gering sein, so muß die Weiche umgeschaltet werden, wenn die vorherige Sendung den Weichenbereich noch nicht vollständig verlassen hat. Dabei wird dann der hintere Teil der vorherigen Sendung in die andere Richtung umgebogen, ein störendes Drücken dieser Sendungen gegen die Transportriemen, wie bei der Darlegung des Standes der Technik beschrieben, tritt nicht auf.

In der FIG 3 ist die Weiche ohne Transportriemen perspektivisch dargestellt. Zur Vereinfachung wurden die Schwenkachse 3 der Teilablenkelemente 1,2 und die Drehachse der Umlenkrolle 6 zusammengefaßt. In dieser Darstellung sind auch die Aussparungen in den Teilablenkelementen 1,2 für die Transportriemen gut zu erkennen.

## Patentansprüche

1. Weiche für flache, flexible Sendungen in einer Sendungssortiermaschine, wobei die Sendungen mit ihren Seitenflächen zwischen zwei Transportriemen (4, 5) eines Deckbandsystems eingeklemmt an- und wahlweise in eine von zwei Richtungen abtransportiert werden, die Transportriemen (4, 5) schmaler als die Höhen der eingeklemmten Sendungen sind, ein Ablenkelement eine Aussparung für die Transportriemen aufweist, so daß es in die Richtung der abtransportierenden Transportriemen (4, 5) schwenkbar ist, **dadurch gekennzeichnet, daß** das Ablenkelement aus zwei in Transportrichtung nebeneinander befindlichen und miteinander außerhalb des Brieflaufes fest verbundenen, starren Teilablenkelementen (1,2) mit einer gemeinsamen Schwenkachse (3) besteht, zwischen denen die Sendungen leitbar sind, daß sich die gemeinsame Schwenkachse (3) seitlich außerhalb der im Weichenbereich auseinanderlaufenden Transportriemen (4,5) im vorderen Teil des Weichenbereiches in Transportrichtung gesehen befindet, wobei je nach Weichenstellung die entsprechende Sendung zwischen einem der beiden Teilablenkelemente (1,2) und den jeweiligen äußeren Transportriemen (4,5) in die ausgewählte Richtung geleitet wird und das andere Teilablenkelement (1,2) sich dabei vollständig außerhalb der im Weichenbereich auseinanderlaufenden Transportriemen (4,5) befindet.

2. Weiche nach Anspruch 1, **dadurch gekennzeichnet, daß** am Beginn des Weichenbereiches die durchgehenden Transportriemen (4,5) an einer Umlenkrolle (6) in die abführenden Richtungen umgelenkt werden und die Achse der Umlenkrolle (6) gleichzeitig die Schwenkachse (3) des Ablenkelementes (1,2) ist.

3. Weiche nach Anspruch 1, **dadurch gekennzeichnet, daß** als Schwenkelementantrieb ein ansteuerbarer Drehantrieb mit zwei einstellbaren Endstellungen vorgesehen ist.

## Claims

1. Diverter for flat, flexible items of mail in a mail-sorting machine, the items of mail being transported up, and transported away optionally in one of two directions, with their side surfaces clamped in between two transporting belts (4, 5) of a sandwich belt system, the width of the transporting belts (4, 5) being smaller than the heights of the items of mail clamped in, and a deflecting element having a cutout for the transporting belts, with the result that it can be pivoted in the direction of the transporting-away transporting belts (4, 5), **characterized in that** the deflecting element comprises two rigid deflecting sub-elements (1, 2) which are located one beside the other in the transporting direction, are fixed to one another outside the path taken by the letters, have a common pivot axis (3) and between which the items of mail can be directed, **in that** the common pivot axis (3) is located laterally outside the transporting belts (4, 5), which diverge in the diverter region, in the front part of the diverter region, as seen in the transporting direction, it being the case that, depending on the diverter position, the corresponding item of mail is directed in the selected direction between one of the two deflecting sub-elements (1, 2) and the respective outer transporting belts (4, 5) and the other deflecting sub-element (1, 2), in the process, is located completely outside the transporting belts (4, 5), which diverge in the diverter region.

2. Diverter according to Claim 1, **characterized in that**, at the beginning of the diverter region, the continuous transporting belts (4, 5) are deflected in the removal directions at a deflecting roller (6) and the axis of the deflecting roller (6) is, at the same time, the pivot axis (3) of the deflecting element (1, 2).

3. Diverter according to Claim 1, **characterized in that** an activatable rotary drive with two adjustable end positions is provided as pivoting-element drive.

## Revendications

1. Dispositif d'aiguillage pour articles souples et plats d'une trieuse d'articles, dans lequel les articles sont amenés et emmenés au choix dans l'une des deux directions en étant serrés au niveau de leurs faces latérales entre deux courroies de transport (4, 5) d'un système de convoyage de type sandwich, dans lequel les courroies de transport (4, 5) sont plus étroites que la hauteur des articles serrés, dans lequel un élément de déviation comporte un évidement destiné aux courroies de transport de façon à pouvoir pivoter en direction des courroies de transport dans le sens de l'éloignement, **caractérisé en ce que** l'élément de déviation se compose de deux pièces d'élément de déviation(1, 2), ayant un axe de pivotement (3) commun, qui sont rigides, côte à côte dans la direction de transport et reliées rigidement entre elles à l'extérieur du passage de lettres, et entre lesquelles les articles peuvent être guidés, et **en ce que** l'axe de pivotement (3) commun se trouve latéralement à l'extérieur des courroies de transport (4, 5) divergentes dans la zone d'aiguillage et en avant de la zone d'aiguillage par référence au sens de transport, l'article entre l'une des deux pièces (1, 2) de l'élément de déviation et la courroie extérieure respective (4, 5) étant guidé dans la direction choisie selon la position d'aiguillage et l'autre pièce (1, 2) de l'élément de déviation se trouvant alors totalement à l'extérieur des courroies de transport (4, 5) divergentes dans la zone d'aiguillage.

2. Dispositif d'aiguillage selon la revendication 1, **caractérisé en ce que**, au début de la zone d'aiguillage, les courroies de transport continues (4, 5) changent de direction dans le sens de l'éloignement au niveau d'un rouleau de déviation (6), et **en ce que** l'axe du rouleau de déviation (6) est en même temps l'axe de pivotement (3) de l'élément de déviation (1, 2).

3. Dispositif d'aiguillage selon la revendication 1, **caractérisé en ce que**, en tant qu'élément d'entraînement pivotant, un dispositif d'entraînement en rotation commandé présente deux positions extrêmes réglables.
